# FASCICULE DE BREVET EUROPEEN

(11) **EP 0 060 775 B1**
(45) Date de publication et mention de la délivrance du brevet: **19.06.1985**
(21) Numéro de dépôt: 82400430.3
(22) Date de dépôt: 10.03.1982
(51) Int. Cl.: B61G 9/04, B61F 1/10

(54) **Dispositif combiné d'attelage et de tamponnement d'un véhicule ferroviaire**
Kombinierte Kuppel- und Puffervorrichtung für ein Eisenbahnfahrzeug
Combined coupling and buffing device for a railway vehicle

(30) Priorité: 12.03.1981 FR 8104929; 04.08.1981 FR 8115087
(43) Date de publication de la demande: 22.09.1982
(73) Titulaire: RAIL CHIMIE Société Anonyme, F-75116 Paris (FR)
(72) Inventeur: Baronnet, André Gabriel Louis, F-92190 Meudon (FR)
(74) Mandataire: Hoisnard, Jean-Claude

## Description

L'étude de l'attelage automatique des véhicules ferroviaires se poursuite depuis plusieurs années et a permis de mettre en évidence des avantages parmi lesquels certains influent sur le comportement de ces véhicules sous l'effet d'efforts de compression. De tels efforts sont développés lors de la poussée d'un train par une locomotive ou encore lors du freinage d'un train, soit en alignement, soit en courbe.

Les avantages de l'attelage automatique mis en évidence en ce qui concerne leur fonctionnement pendant de telles manoeuvres sont en rapport avec la position du dispositif d'attelage qui, d'une part, est placé en position axiale par rapport à l'axe longitudinal du véhicule, d'autre part, a sa zone de transmission des efforts rapprochée de l'essieu le plus proche par rapport aux configurations des attelages classiques.

Certes, l'attelage automatique n'est pas encore généralisé, mais il paraît éminemment souhaitable de faire bénéficier dès maintenant les attelages, dits classiques, des résultats des études relatives à l'attelage automatique, et, éventuellement même de préparer les véhicules équipés d'attelages classiques pour qu'ils puissent recevoir ultérieurement sans modifications importantes des attelages automatiques en remplacement de leurs attelages classiques initiaux.

Le but de la présente invention est de proposer de telles nouvelles dispositions, cette invention étant donc relative à un dispositif combiné d'attelage et de tamponnement d'un véhicule ferroviaire tel que défini dans. DE-C-67 246, constitué par un bâti auxiliaire qui est monté sur le châssis du véhicule, est susceptible de prendre appui de compression sur ce châssis, supporte des tampons latéraux de reprise des efforts de tamponnement en compression et prend appui, par une zone de poussée, sur une zone d'appui du châssis passant par le plan longitudinal médian dudit châssis, et par un attelage de traction, lesdites zones de poussée et d'appui étant conformées de manière à permettre une variation d'orientation du bâti auxiliaire sensiblement égale à un pivotement autour de l'axe géométrique vertical de ladite zone d'appui, l'ensemble étant réalisé pour fonctionner en articulation redresseuse conforme aux prescriptions internationales de l'attelage automatique, cependant qu'un pivot d'articulation traverse la bâti auxiliaire et le châssis.

Une disposition antérieure, également connue et proche de la précédente, est décrite dans FR-A-2 409 896.

Cependant, selon ces dispositions connues, la reprise des efforts de tamponnement par la zone d'appui du châssis est souvent imparfaite, car l'axe d'articulation, monté sans jeu fonctionnel avec lesdits bâti auxiliaire et châssis, contrarie souvent la réalisation du contact entre la zone de poussée du bâti auxiliaire et la zone d'appui du châssis.

Selon l'invention, pour remédier à cet inconvénient, le montage du pivot d'articulation avec au moins l'une des deuxdites pièce-bâti auxiliaire et châssis- est réalisé avec un jeu tel que les efforts de compression lors d'un tamponnement sont transmis par le bâti auxiliaire au châssis uniquement par appui de la zone de poussée du bâti auxiliaire sur la zone d'appui du châssis, toujours avec l'effet de l'articulation redresseuse.

Les avantageuses dispositions suivantes sont, en outre, de préférence, adoptées:
- le pivot d'articulation traverse avec jeu une boutonnière, dont est muni le bâti auxiliaire, ledit jeu étant situé au moins du côté dudit pivot d'articulation orienté vers les tampons, en liaison avec l'action de l'articulation redresseuse;
- l'attetage de traction est monté sur le bâti auxiliaire lui-même, le pivot d'articulation transmettant les efforts éventuels de traction entre le bâti auxiliaire et le châssis;
- un. organe souple de reprise d'efforts dans la direction verticale est interposé entre le bâti auxiliaire et le châssis;
-le bâti auxiliaire étant monté mobile horizontalement entre deux éléments du châssis espacés verticalement et étant guidé par ces éléments du châssis, l'organe de reprise d'efforts est constitué par au moins un ressort interposé entre l'un des deux dits éléments du châssis et la bâti auxiliaire.

L'invention sera mieux comprise, et des caractéristiques secondaires et leurs avantages apparaîtront au cours de la description de réalisations donnée ci-dessous à titre d'exemple.

II est entendu que la description et les dessins ne sont donnés qu'à titre indicatif et non limitatif.

Il sera fait référence aux dessins annexés, dans lesquels:
- la figure 1 est une vue en plan de deux dispositifs d'attelage de wagons conformes à l'invention;
- la figure 2 est une vue en plan d'une variante conforme à l'invention d'un dispositif d'attelage et de tamponnement;
- la figure 3 est une vue d'un détail du dispositif de la figure 2;
- la figure 4 est une vue suivant flèche F de la figure 2; et
- la figure 5 est une vue analogue à celle de la figure 4, d'une autre variante de réalisation conforme à l'invention.

Suivant le schéma de la figure 1, deux wagons 1, 2 ont leur châssis 3, 4 qui reposent sur des rails 5 par des essieux 6, respectivement. Une traverse 7, 8 du châssis 3, 4 constitue l'élément mécaniquement résistant le plus proche de l'extrémité 9, 10 du wagon 1, 2, mais néanmoins on retrait par rapport à cette extrémité.

Un bâti auxiliaire 11, 12 est monté à chaque extrémité 9, 10 des wagons 1, 2, en pouvant pivoter dans un plan horizontal, son pivotement étant, par ailleurs limité au moyen de ressorts 14, 15 attelés entre ce bâti auxiliaire 11, 12 et le châssis correspondant 3, 4. Chaque bâti a une forme générale triangulaire isocèle, la poutre 16, 17 constituant le bas du triangle, supportant élastiquement (18) deux tampons latéraux 19. Le sommet de chaque triangle opposé à la poutre 16, 17 est constitué par une pièce de poussée 20, 21 qui est disposée en regard d'une zone d'appui 22, 23 du châssis 3, 4, disposée au centre de la traverse résistante 7, 8, l'ensemble de poussée constituant une articulation redresseuse prescrite pour l'attelage type "International".

Les rails 5 représentés constituent une courbe de la voie ferrée, et le wagon 1 pousse le wagon 2, de sorte que, d'une part, un effort de compression est développé entre les tampons 19 des deux bâtis auxiliaires 11, 12, d'autre part, chacun de ces bâtis auxiliaires a sensiblement pivoté d'une angle B, tel que leurs deux poutres 16, 17 soient sensiblement parallèles, la direction des efforts de compression étant celle de la droite D joignant les deux zones d'appui 22, 23 des deux châssis 3, 4.

Les points suivants doivent être notés:
- chaque travers 7, 8 du châssis est voisine d'un essieu 6 (ou d'un groupe de roues); l'a×e de pivotement de chaque bâti auxiliaire 11, 12 coïncide généralement avec le centre de la surface sphérique de la zone d'appui 22, 23, contenu lui-même dans le plan longitudinal médian 24, 25 du châssis 3, 4 correspondant;
- les ressorts 14, 15 sont obliques par rapport auxdits plans longitudinal 24, 25, orientés vers la zones d'appui 22, 23, au nombre de deux par bâti, un de chaque côté du plan longitudinal correspondant;
- les pivotements qui ont été mentionnés, sont en réalité des déplacements, qui peuvent être seulement proches sand être nécessairement exactement égaux à des rotations, notamment sous l'action de l'articulation redresseuse.

Les détails de réalisation de la constitution d'une extrémité d'un châssis 3 équipé, du wagon 1, sont représentés sur les figures 2, et 4. On retrouve les éléments déjà mentionnés, en notant cependant que, dans cette réalisation, les ressorts 14 sont orientés perpendiculairement au plan longitudinal 24, étant attelés entre le extrémités 27 de la poutre 16 et le châssis 3. Celui-ci a son extrémité délimitée par deux tôles horizontales 26 entre lesquelles est disposée la poutre 16, qui repose sur la tôle 26 inférieure, y étant maintenue au moyen de ressorts à lames 28 interposés entre sa face supérieure 29 et la tôle 26 supérieure, un jeu K étant prévu entre ces deux surfaces.

Le crochet de traction 30, qui permet l'attelage de véhicule à un autre véhicule, est monté (31) sur le bâti auxiliaire 11, en position centrale, entre les deux tampons latéraux 19, l'ensemble sans modification de la traction unifiée.

Par ailleurs, un pivot 32 traverse d'une part, pratiquement sans jeu, des paliers 33 ménagés dans deux plaques parallèles 34 solidaires de la traverse 7, entre lesquelles est introduite l'extrémité 35 du bâti auxiliaire 11 qui porte la pièce de poussée 20, d'autre part, une boutonnière 36 ménagée dans cette extrémité 35.

Des jeux de fonctionnement latéraux J, et J₂, et un jeu J₃ dans la direction parallèle au plan longitudinal 34, sont ménagés entre l'axe matériel 32 et les bords de la boutonnière 36. Le jeu J₃ est tel que, lorsque le bâti auxiliaire subit une poussée dans le sens de la flèche G (figure 3), donc une poussée correspondant à un effort de compression d'un, ou des deux tampons 19, sa pièce de poussée 20 est an appui de poussée sur la zone d'appui 22 de la traverse 7, la boutonnière ne transmettant aucun effort de poussée du fait de la valeur non nulle du jeu J₃.

Par contre, lorsqu'un effort de traction est transmis au bâti auxiliaire 11 par le crochet de traction 30, dans le sens de la flèche H (figure 3), le bâti auxiliaire 11 est légèrement déplacé dans le sens de cette flèche H et vient se placer dans la position représentée en pointillés sur La figure 3, l'autre bord axial de la boutonnière 36 étant alors en appui de traction sur le pivot 32.

Sur la figure 5, est représentée une variante de réalisation de la disposition déjà décrite, dans laquelle la poutre 16 du bâti auxiliaire a ses extrémités engagées à l'intérieur de U constituant les côtés de l'extrémité du châssis 3. Deux cornières 37 sont fixées sur la face inférieure de la poutre 16, cependant que des ressorts à boudin 38 sont interposés entre ces cornières 37 et les branches inférieures 39 des U, remplissant évidemment la même fonction que les ressorts à lames 28 de la première réalisation.

Le fonctionnement des dispositions représentées est le suivant.

Les efforts de compression agissant sur les tampons, ne sont pas transmis à l'extrémité du châssis 3 comme dans les dispositifs classiques, antérieurs, mais sont transmis à la traverse 7 par la pièce de poussée 20. Cette traverse 7 étant placée à une distance m de la zone de réaction des roues de l'essieu 7 sur les rails 5 considérablement inférieure à la distance séparant l'extrémité 9 ou châssis 3 de cette zone de réaction des roues, toutes choses étant égales par ailleurs, le moment dû à la poussée de compression est lui-même considérablement inférieur à la valeur qu'il a dans les dispositions antérieures.

De plus, l'effort de poussée G agit sur la zone centrale de la traverse 7, et non sur une zone latérale de l'extrémité 9 du châssis 3. Ceci contribue à une deuxième réduction de la valeur du moment engendré par les efforts de compression.

Enfin, la liberté d'orientation du bâti auxiliaire 11 provoque une réduction de l'angle de la direction de la droite D par rapport au plan longitudinal 24, et, par suite, une autre réduction du moment des efforts de compression, si bien que ce moment, à la suite de ces heureuses réductions, atteint une valeur suffisamment faible pour n'être plus dangereuse en ce qui concerne de maintien de véhicules ferroviaires sur les rails 5, même lors d'efforts de compression développés dans le courbes de la voie ferrée. L'action de l'articulation redresseuse du type "attelage automatique" réduit encore la composante de ripage.

On constate, par ailleurs, que le remplacement éventuel ultérieur du bâti auxiliaire 11 par un dispositif d'attelage automatique est simplifié, notamment par la présence dans les deux cas, de la traverse résistante 7, qui est déjà en retrait par rapport à l'extrémité 9 du châssis 3.

Les ressorts 14 contribuent évidemment au rappel automatique en position médiane du bâti auxiliaire 11.

Les ressorts 28, ou 38, rendent possible le filtrage, au moins momentané, des efforts transmis au bâti auxiliaire 11 avant leur transmission au châssis 3, et aux roues de l'essieu 6. Il s'agit, en particulier, de filtrer les efforts qui pourraient provoquer le délestage d'une des roues de l'essieu, précisément sous l'effet des efforts éventuels de compression par poussée entre deux véhicules. De plus, il y réduction des bruits de battement du bâti auxiliaire 11 sur le châssis 3.

Par ailleurs, les efforts de traction du châssis 3, transmis par le crochet de traction 30 au bâti auxiliaire 11, et, par ce bâti auxiliaire au pivot 32, et ainsi, au châssis 3, sont, eux aussi, centrés, compte tenu de la position du pivot 32. Ils agissent à proximité de la traverse 7, donc de l'essieu 6, ce qui là encore, est une garantie de réduction du moment parasite tendant à provoquer le basculement éventuel de véhicule. La disposition proposée est donc bonne, également de ce point de vue.

On notera enfin que le porte-à-faux de l'extrémité 9 du châssis 3 par rapport à l'essieu 6 peut être relativement important compte tenu du report de la traverse 7 près de cet essieu. La distance entre les essieux des deux extrémités du châssis 3 peut donc être réduite, ou encore, l'empattement du véhicule peut être réduit, ce qui facilite le passage du véhicule dans les courbes à faible rayon. D'autre part, les bâtis auxiliaires sont fabriqués indépendamment des châssis complets des véhicules et peuvent être stockés également indépendamment, tout en étant par ailleurs au moins partiellement normalisés donc de types différents en nombre réduit, ces caractéristiques étant également intéressantes.

## Revendications

1. Dispositif combiné d'attelage et de tamponnement d'un véhicule ferroviaire, constitué par un bâti auxiliaire (11) qui est monté sur le châssis (3) du véhicule, est susceptible de prendre appui de compression sur ce châssis, supporte des tampons latéraux (19) de reprise des efforts de tamponnement en compression et prend appui, par une zone de poussée (20), sur une zone d'appui (22) du châssis (3) passant par le plan longitudinal médian (24) dudit châssis, et par un attelage de traction (30), lesdites zones de poussée (20) et d'appui (22) étant conformées de manière à permettre une variation d'orientation du bâti auxiliaire sensiblement égale à pivotement autour de l'axe géométrique vertical de ladite zone d'appui (22), l'ensemble étant réalisé pour fonctionner en articulation redresseuse conforme aux prescriptions internationales de l'attelage automatique, cependant qu'un pivot d'articulation (32) traverse le bâti auxiliaire (11) et le châssis (3), caractérisé en ce que le montage du pivot d'articulation (32) avec au moins l'une (35-11) des deuxdites pièces (bâti auxiliaire (11) et châssis (3)) est réalisé avec un jeu (Jⱼ, J₂, J₃) tel que les efforts de compression lors d'un tamponnement sont transmis par le bâti auxiliaire (11) au châssis (3) uniquement par appui de la zone de poussée (20) du bâti auxiliaire sur la zone d'appui (22) du châssis, toujours avec l'effet de l'articulation redresseuse.

2. Dispositif selon la revendication 1, caractérisé en ce que le pivot d'articulation (32) traverse avec jeu une boutonnière (36), dont est muni le bâti auxiliaire (11), ledit jeu (J₃) étant situé au moins du côté dudit pivot d"articulation (32) orienté vers les tampons (19), en liaison avec l'action de l'articulation redresseuse.

3. Dispositif selon l'une quelconque des revendications 1 et 2, caractérisé en ce que l'attelage de traction (30) est monté sur le bâti auxiliaire (11) lui-même, le pivot d'articulation (32) transmettant les efforts éventuels de traction entre le bâti auxiliaire (11) et le châssis (3).

4. Dispositif selon l'une quelconque des revendications 1 à 3, caractérisé en ce qu'un organe souple (28,38) de reprise d'efforts dans la direction verticale est interposé entre le bâti auxiliaire (11) et le châssis (3).

5. Dispositif selon la revendication 4, caractérisé en ce que le bâti auxiliaire (11) étant monté mobile horizontalement entre deux éléments (26) du châssis (3) espacés verticalement et étant guidé par ces éléments du châssis, l'organe de reprise d'efforts est constitué par au moins un ressort (28) interposé entre l'un (26) des deuxdits éléments du châssis (3) et le bâti auxiliaire (11).

## Patentansprüche

1. Kombinierte Kupplungs- und Puffervorrichtung für ein Schienenfahrzeug, gebildet durch ein Hilfsgestell (11), welches auf dem Fahrgestell (3) des Fahrzeugs montiert ist, zur Druckauflage auf dem Fahrgestell kommen kann, seitliche Puffer (19) zur Aufnahme der Pufferkräfte durch Zusammendrücken trägt und sich über eine Stoßzone (20) auf einer Stützzone (22) des Fahrgestells (3), die durch die Längsmittelebene (24) des Fahrgestells geht, abstützt, und durch eine Zugkupplung (30), wobei die Stoßzone (20) und die Stützzone (22) derart ausgestaltet sind, daß sie eine Richtungsänderung des Hilfsgestells zulassen, die im wesentlichen gleich einem Schwenken um die vertikale Geometrieachse der Stützzone (22) ist, wobei die Gesamtheit zum Funktionieren als Gleichrichteranlenkung entsprechend den internationalen Vorschriften für automatische Kupplungen realisiert ist und wobei ein Gelenkzapfen (32) durch das Hilfsgestellt (11) und das Fahrgestell (3) geht, dadurch gekennzeichnet, daß die Befestigung des Gelenkzapfens (32) an zumindest einem (35-11) der beiden Stücke (Hilfsgestell (11) und Fahrgestell (3)) mit Spiel (J" J₂, J₃) realisiert ist, sodaß die Druckkräfte beim Gegenfahren über das Hilfsgestell (11) an das Fahrgestell (3) nut durch Auflage der Stoßzone (20) des Hilfsgestells auf der Stützzone (22) des Fahrgestells unter ständiger Wirkung der Gleichrichteranlenkung übertragen werden.

2. Vorrichtung nach Anspruch 1, dadurch gekennzeichnet, daß der Gelenkzapfen (32) mit Spiel durch eine längliche, am Hilfsgestell (11) vorgesehene Aussparung (36) geht, welches Spiel (J3) sich zumindest auf der zu den Puffern (19) gerichteten Seite des Gelenkzapfens (32) befindet, in Verbindung mit der Wirkung der Gleichrichteranlenkung.

3. Vorrichtung nach einem der Ansprüche 1 und 2, dadurch gekennzeichnet, daß die Zugkupplung (30) auf dem Hilfsgestell (11) selbst montiert ist, wobei der Gelenkzapfen (32) mögliche Zugkräfte zwischen dem Hilfsgestell (11) und dem Fahrgestell (3) überträgt.

4. Vorrichtung nach einem der Ansprüche 1 bis 3, dadurch gekennzeichnet, daß ein elastisches Organ (28, 38) zum Auffangen der Kräfte in vertikaler Richtung zwischen dem Hilfsgestell (11) und dem Fahrgestell (3) eingesetzt ist.

5. Vorrichtung nach Anspruch 4, dadurch gekennzeichnet, daß das Hilfsgestell (11) zwischen zwei vertikal im Abstand befindlichen Elementen (26) des Fahrgestells (3) horizontal beweglich und von diesen Elementen des Fahrgestells geführt montiert ist und das Organ zum Kräfteauffangen durch mindestens eine Feder (28) gebildet ist, welche zwischen einem (26) der beiden Elemente des Fahrgestells (3) und dem Hilfgestell (11) eingesetzt ist.

## Claims

1. Combined attachment and buffer device for railway vehicle, constituted by an auxiliary frame (11) which is mounted on the vehicle chassis (3), which is adapted to rest under compression on said chassis, supports lateral buffers (19) absorbing the colliding forces under compression, and rests, via a thrusting zone (20) on a supporting zone (22) of the chassis (3) which traverses the longitudinal median plane (24) of said chassis, and by a traction attachment (30), said thrusting (20) and supporting (22) zones being shaped so as to allow a variation of the orientation of the auxiliary frame substantially equal to a pivoting movement about the vertical geometrical axis of said supporting zone (22), the assembly being designed to operate as a rectifying articulation in conformity with the international regulations on automatic attachments, whereas an articulation pin (32) traverses the auxiliary frame (11) and the chassis (3), characterized in that the assembly of the articulation pin (32) with at least one (35-11) of said two pieces (auxiliary frame (11) and chassis (3)) is achieved with a play (J" J₂, J₃) such that the compression forces in the case of collision, are transmitted by the auxiliary frame (11) to the chassis (3) solely by the thrusting zone (20) of the auxiliary frame resting against the supporting zone (22) of the chassis, always with the rectifying articulation effect.

2. Device according to claim 1, characterized in that the articulation pin (32) traverses with some play a sort of buttonhole (36) provided in the auxiliary frame (11), said play (J₃) being situated at least on the side of said articulation pin (32) oriented towards the buffer (19) in connection with the rectifying articulation action.

3. Device according to any one of claims 1 and 2, characterized in that traction attachment (30) is mounted on the auxiliary frame (11) proper, the articulation pin (32) transmitting any pulling forces between the auxiliary frame (11) and the chassis (3).

4. Device according to any one of claims 1 to 3, characterized in that a supple member (28, 38) picking up forces in the vertical direction is interposed between the auxiliary frame (11) and the chassis (3).

5. Device according to claim 4, characterized in that the auxiliary frame (11) being mounted for moving horizontally between two elements of the chassis, the member provided for picking up the forces is constituted by at least a spring (28) interposed between one (26) of said two elements of the chassis (3) and auxiliary frame (11).
